# EUROPÄISCHE PATENTSCHRIFT

(11) **EP 0 881 317 B1**
(45) Veröffentlichungstag und Bekanntmachung des Hinweises auf die Patenterteilung: **06.11.2002**
(21) Anmeldenummer: 98109765.2
(22) Anmeldetag: 28.05.1998
(51) Int. Cl.: D06F 73/00

(54) **Finisher**
Finisher
Finisseur

(30) Priorität: 28.05.1997 DE 19722447
(43) Veröffentlichungstag der Anmeldung: 02.12.1998
(73) Patentinhaber: VEIT GMBH & CO, 86899 Landsberg (DE)
(72) Erfinder: Michalke, Harald H., 86899 Landsberg/Ellighofen (DE)
(74) Vertreter: Grünecker, Kinkeldey, Stockmair & Schwanhäusser Anwaltssozietät

(56) Entgegenhaltungen:
- EP-A- 0 392 174
- DE-B- 1 234 667
- US-A- 1 659 097
- US-A- 2 811 291

## Beschreibung

Die Erfindung betrifft einen Finisher mit Ärmelfixiervorrichtungen, der im Oberbegriff von Anspruch 1 erläutert Art, der zur Finish-Behandlung von Kleidungsstücken eingesetzt wird.

Die Kleidungsstücke werden dazu auf eine Büste aufgezogen und anschließend mit einem Behandlungsmedium, wie Dampf oder Heißluft, behandelt, das in die Büste eingeleitet wird und das Kleidungsstück von innen nach außen durchdringt. Um den gewünschten Glättungseffekt zu erzielen, muß das Behandlungsmedium bei einem vorbestimmten Druck das Kleidungsstück aufblähen, wodurch es gespannt und geglättet wird. Da sich ein Druck nur in einem geschlossenen Raum aufbauen kann, müssen die Ärmelenden verschlossen werden.

Ein Finisher mit Ärmelfixiervorrichtungen ist aus der EP-A-392 174 bekannt. Der bekannte Finisher enthält eine Ärmelbundspanneinrichtung, die zwei relativ zueinander bewegbare und gemeinsam auf einer Führung vertikal verfahrbare Spannkörper aufweist, die in das Innere eines Ärmels eingesetzt werden. Die beiden Spannkörper der bekannten Ärmelfixiereinrichtung sollen universell sowohl zum Spannen von Langarm-Ärmelenden als auch zum Spannen von Kurzarm-Ärmelenden eingesetzt werden. Zum Spannen von Langarm-Ärmelenden wird die Fixiervorrichtung nach unten gefahren, die Ärmelenden über die Spannkörper gezogen und die Spannkörper relativ zueinander auseinandergefahren. Zum Spannen von Kurzarm-Ärmelenden wird die gleiche Fixiereinrichtung nach oben verfahren, die Kurzarm-Ärmelenden über die gleichen Spannkörper gezogen und die Spannkörper auseinandergefahren, bis der Kurzarm gespannt ist. Da Kurzärmel und Langärmel unterschiedliche Öffnungsdurchmesser und vor allen Dingen unterschiedliche Schnittgestaltungen aufweisen können, sind derartige universell einsetzbare Ärmelspannvorrichtungen nicht immer zweckmäßig.

Aus dem Stand der Technik ist bekannt, die Ärmelenden mittels einer Klemmeinrichtung zu verschließen. Diese Klemmeinrichtung arbeitet mit zwei gegeneinanderwirkenden parallelen Klemmbacken, wodurch das geklemmte Ärmelende bzw. die Hemdenmanschette eine Knickfalte erhält. Es wurden daher Spannvorrichtungen entwickelt, die diesen Nachteil vermeiden. Die DE 21 37 986 zeigt einen Ärmelspannkörper, der von Hand zusammengedrückt wird, wodurch er seinen Querschnitt ändert. Der Ärmelspannkörper wird im zusammengedrückten Zustand in den Ärmel eingeführt und dort entlastet, wodurch er sich abdichtend an die Stoffinnenfläche des Ärmels anlegt und somit den Ärmelquerschnitt vollständig ausfüllt.

Der grundsätzliche Nachteil dieser und ähnlich wirkender Spannvorrichtungen besteht darin, daß Hemden oder Blusen, die Ärmel mit Manschetten aufweisen, nur gefinisht werden können, wenn die Manschette geschlossen ist. Nur bei einer geschlossenen Manschette kann sich der Ärmelspannkörper an die Ärmelwandung anlegen. Daher muß die Manschette von Hand zugeknöpft werden, wozu ein - verglichen mit dem gesamten Finishprozeß - erheblicher Zeitaufwand erforderlich ist. Ein weiterer Nachteil besteht darin, daß diese Spannvorrichtungen nicht gleichzeitig für die Kurzarmspannung geeignet sind, da ein Kurzarm einen wesentlich größeren Querschnitt aufweist, der von dem Ärmelspannkörper für Langarme nicht ausgefüllt werden kann.

Die US-PS 3 568 900 beschreibt eine Ärmelfixiereinrichtung, die als Außenspanner ausgebildet ist, und zwei Klemmbacken enthält, die jeweils in den vorbestimmten Abstand zur Haltevorrichtung für das Kleidungsstück bewegbar sind, um sowohl Manschetten als auch die Ärmelränder von Kurzärmeln zusammenpressen und aufspannen zu können. Außenspanner sind jedoch insbesondere wegen der nicht zu vermeidenden Faltenbildung weniger erwünscht.

Die JP 4-250200 A beschreibt eine Bügelpresse zum Bügeln des Kragens und der Manschetten eines Langarmhemdes sowie zum Bügeln des Kragens und der Ärmel eines Kurzarmhemdes. Zum Bügeln wird sowohl der Kragen als auch die Manschetten und die Kurzärmel auf gerundete, beheizte Flächen gelegt und mit komplementär gerundeten, ebenfalls beheizten Flächen gepreßt. Die Druckschrift zeigt somit keine Ärmelfixiereinrichtung für einen Finisher und ist, zumindest was die Preßrichtung betrifft, eher mit einem Außenspanner als mit einem Innenspanner zu vergleichen. Die unterschiedlichen Preßauflagen sind durch die unterschiedlichen Ärmellängen bestimmt und somit eher mit der Einrichtung zum Einstellen optimaler Abstände und Winkelstellungen vergleichbar.

Der Erfindung liegt somit die Aufgabe zugrunde, einen Finisher mit einer konstruktiv einfachen Ärmelfixiervorrichtung bereitzustellen, die eine schnelle Umrüstung von Langärmeln auf Kurzärmeln ermöglicht, wobei die spezifischen Qualitätsanforderungen hinsichtlich der Manschetten- bzw. Ärmelformen optimal erfüllt werden.

Die Aufgabe wird mittels einer Ärmelfixiervorrichtung gemäß Patentanspruch 1 gelöst. Die Ärmelfixiervorrichtung zeichnet sich durch eine schnelle Umstellung von Langarmauf Kurzarm-Betrieb aus. Da die Ärmelfixiervorrichtung so verschwenkt wird, daß ihre räumliche Lage der optimalen Stellung des Ärmels entspricht, wird ein gutes Finishergebnis auch hinsichtlich der Formhaltigkeit des Hemdes erzielt.

Weitere Maßnahmen und Vorteile der Erfindung ergeben sich aus den weiteren Unteransprüchen und der nachfolgenden Beschreibung der Ausführungsbeispiele in Verbindung mit den beigefügten schematischen Zeichnungen.
- Fig. 1: zeigt eine Vorrichtung zur Finish-Behandlung von Lang- bzw. Kurzarmhemden in der Vorderansicht.
- Fig. 2: zeigt eine erste Ausführungsform der erfindungsgemäßen Fixier vorrichtung in der Ansicht A-A bzw. B-B.
- Fig. 3: zeigt die Ansicht von Fig. 2 in der Position Langarm.
- Fig. 4 - 6: zeigen die Ansicht von Fig. 2 in der Position Kurzarm.
- Fig. 7 - 8: zeigen eine zweite Ausführungsform der erfindungsgemäßen Fixiervorrichtung in der Ansicht A-A bzw. B-B, wobei die
- Fig. 7: die Kurzarmspannung und die
- Fig. 8: die Langarmspannung zeigt.

Fig. 1 zeigt die Vorrichtung zur Finish-Behandlung von Hemden oder Blusen in der Vorderansicht, wobei die linke Bildhälfte die Langarm-Position und die rechte Bildhälfte die Kurzarm-Position zeigt. Die Ärmelfixiervorrichtung weist eine Baueinheit 2 auf, die mittels einer Bewegungsvorrichtung in eine räumlich optimale Lage bringbar ist, wobei neben der Einstellung auf die aktuelle Armlänge weiterhin noch eine Verschwenkung der Baueinheit 2 vorgesehen ist, um auch eine Anpassung an den Hemdenschnitt zu erreichen. Die Bewegungsvorrichtung wird z. B. mittels Pneumatik-Zylinder betätigt, sie kann jedoch auch von Hand oder durch andere geeignete Antriebsmittel angetrieben werden. Bei einer vorteilhaften Ausgestaltung der Erfindung ist eine Steuerautomatik vorgesehen, die die Bewegungsvorrichtung in eine vorbestimmte bzw. programmierbare Lage bringt.

Die Fig. 2 zeigt die Fixiervorrichtung in der Ansicht A-A bzw. B-B im geöffneten Zustand, d. h. ohne Ärmel.

Zum Fixieren einer Langarmmanschette ist auf einer Grundplatte 2 ein tropfenförmiger Manschetten-Spannkörper 3 mit Seitenflanken 3a, 3b vorgesehen. Zwei Klemmbacken 4a, 4b sind in Gegenüberlage der Seitenflanken 3a, 3b beabstandet so angeordnet, daß die Manschette ungehindert um den Manschetten-Spannkörper 3 gelegt werden kann.

Danach werden mittels einer Bewegungsvorrichtung (nicht gezeigt) die Klemmbacken 4a, 4b gegen die Seitenflanken 3a, 3b gedrückt.

Zum Fixieren eines Kurzarms wird dieser um die Seitenflanke 3a des Manschetten-Spannkörpers 3 und um die als Stift ausgebildete Fixiervorrichtung 5 gelegt, die in Pfeilrichtung bewegbar ist, um einen Kurzarm-Ärmel 7 aufzuspannen. Anschließend drückt die Klemmbacke 4a auf die Seitenflanke 3a, wodurch der Ärmel sicher fixiert wird. Die Klemmbacke 4b ist in dieser Betriebsart ohne Funktion.

Die Fig. 3 zeigt die Fixiervorrichtung in der Ansicht A-A mit eingespannter Langarmmanschette 6, wobei die Lage der Manschettenflügel 6a, 6b aus der Figur ersichtlich ist. Der Rand der Manschette liegt an der Oberfläche der Grundplatte 2 an. Beim Einlegen der Manschette dient die Grundplatte 2 als Positionieranschlag, so daß die Bedienperson keine erhöhte Aufmerksamkeit aufbringen muß. Bei einer vorteilhaften Ausgestaltung der Klemmbacken 4a, 4b sind diese zur Vermeidung von Druckstellen auf dem Hemdenstoff an ihrer Andruckfläche gepolstert.

Die Fig. 4 zeigt die Fixiervorrichtung in der Ansicht B-B mit eingespanntem Kurzarm-Ärmel 7, wobei der Ärmelquerschnitt 8 die aus der Figur ersichtliche Querschnittsform 8a annimmt.

Die Fig. 5 zeigt aus der Perspektive der Fig. 4 eine weitere Ausführungsform der Fixiervorrichtung 5, die zur Vergrößerung des Spannradius eine Halbschale 5a aufweist, was zu einer Querschnittsform 8b führt.

Die Fig. 6 zeigt aus der Perspektive der Fig. 4 eine weitere Ausführungsform der Fixiervorrichtung 5, die eine Halbschale 5b aufweist und eine Querschnittsform 8c bewirkt. Da diese Halbschale 5b auf Grund ihres größeren Radius das Einlegen von Langarmmanschetten behindern würde, ist diese schwenkbar ausgebildet, d. h., im Langarm-Betrieb wird die Halbschale 5b in Pfeilrichtung nach oben verschwenkt. In einer verbesserten Ausführung weist die Halbschale eine Vielzahl Löcher oder Schlitze auf, durch die der Dampf an den Ärmelstoff gelangen kann. Die Gesamtfläche der Durchbrüche sollte möglichst groß gewählt werden.

Aus den Figuren 4 bis 6 ist ersichtlich, daß durch Wechsel der Form der Fixiervorrichtung 5 unterschiedlichsten Erfordernissen entsprochen werden kann.

Die Figuren 7 und 8 zeigen eine zweite Ausführungsform der Erfindung, bei welcher der Manschetten-Spannkörper 3 um 90 Grad geschwenkt ist. Die Fig. 7 zeigt die Arbeitsstellung der Grundplatte 2 gemäß Fig. 1 B - B für die Kurzarmspannung. Hierbei ist vorteilhaft, daß der Ärmel allseitig rund eingespannt ist, d. h. nicht über die Spitze des Manschetten-Spannkörper 3 verläuft. Mittels einer Schwenkvorrichtung (nicht gezeigt) wird die Grundplatte 2 in die Stellung gemäß Fig. 8 um 90 Grad verschwenkt. In dieser Lage wird die Langarmspannung durchgeführt.

Aus den Figuren 7 und 8 sind weiterhin konstruktive Details über den Bewegungsmechanismus der Fixiervorrichtungen 4 und 5 entnehmbar. Dem Fachmann ist es jedoch freigestellt, andere Bewegungsmechanismen zu entwickeln.

Es ist femer zu betonen, daß die erste Fixiervorrichtung (3, 4) auch andere, als die in den Fig. 2 bis 6 gezeigte Bauformen aufweisen kann. So ist es z. B. möglich, den Manschettenspannkörper kreisförmig auszubilden. Es ist dem Fachmann freigestellt, die Form des Manschettenspannkörpers und die Art der Klemmbackenkonstruktionen auszuwählen, ohne daß er erfinderisch tätig werden muß. Jede dieser Konstruktionen fällt somit in den Schutzbereich des Anspruchs 1.

## Patentansprüche

1. Finisher (1) mit einer Haltevorrichtung für ein Kleidungsstück und einer eine Baueinheit (2) bildenden Ärmelfixiereinrichtung (3, 4, 5) zum Innenspannen von wahlweise Langoder Kurzarm-Ärmelenden, wobei die Ärmelfixiereinrichtung mittels einer Bewegungsvorrichtung so bewegbar ist, dass für die Lang- bzw. Kurzarmfixierung jeweils optimale Abstände und Winkelstellungen einstellbar sind, wobei die Armelfixiereinrichtung (3, 4, 5) eine erste Fixiervorrichtung (3, 4) zum Fixieren von Langarm-Ärmelenden mit einem ersten Innenspannkörper (3) enthält und **dadurch gekennzeichnet ist, daß** die Ärmel fixier einrichtung (3, 4, 5) eine zweite Fixiervorrichtung (3, 5) zum Fixieren von Kurzarm-Ärmelenden mit einem zweiten Innenspannkörper (5) enthält, wobei der erste und der zweite Innenspannkörper (3, 5) zum Fixieren von Kurzarm-Ärmelenden relativ zueinander bewegbar sind.

2. Finisher nach Anspruch 1, **dadurch gekennzeichnet, dass** der erste und der zweite Innenspannkörper (3, 5) auf einer Grundplatte (2) angeordnet sind, die als Anschlag beim Aufziehen der Ärmel ausgebildet ist.

3. Finisher, insbesondere nach Anspruch 1 oder 2, **dadurch gekennzeichnet, dass** die erste Fixiervorrichtung (3, 4) einen Manschetten-Innenspännkörper (3) mit einem tropfenförmigen Querschnitt und einer vorbestimmten Dicke sowie zwei Klemmbacken (4a, 4b) aufweist, die mittels einer Klemmbacken-Bewegungsvorrichtung gegen die Seitenflanken (3a, 3b) des Manschetten-Innenspannkörpers (3) drückbar sind, um die Manschette eines Langarm-Ärmels zu klemmen.

4. Finisher nach Anspruch 3, **dadurch gekennzeichnet, dass** die Klemmbacken (4a, 4b) unabhängig voneinander betätigbar sind.

5. Finisher nach einem der Ansprüche 3 oder 4, **dadurch gekennzeichnet, dass** die Klemmbacken (4a, 4b) gepolstert sind.

6. Finisher nach einem der Ansprüche 3 bis 5, **dadurch gekennzeichnet, dass** die zweite Fixiervorrichtung (3, 5) Fixieren von Kurzarm-Ärmelenden weiterhin wenigstens zweite Fixiervorrichtung zum Fixieren von Kurzarm-Ärmelenden weiterhin wenigstens eine der Klemmbacken (4a, 4b) umfasst.

7. Finisher nach einem der Ansprüche 1 bis 6, **dadurch gekennzeichnet, dass** der zweite Innenspannkörper (5) als Stift ausgebildet ist.

8. Finisher nach einem der Ansprüche 1 bis 7, **dadurch gekennzeichnet, dass** der zweite Innenspannkörper (5) eine schwenkbare Halbschale (5b) enthält.

9. Finisher nach einem der Ansprüche 1 bis 6, **dadurch gekennzeichnet, dass** als zweiter Innenspannkörper (5) Formkörper unterschiedlicher Gestalt einsetzbar sind.

10. Finisher nach Anspruch 8 oder 9, **dadurch gekennzeichnet, dass** die Halbschale (5b) bzw. die Formkörper Öffnungen für einen Dampfdurchtritt aufweisen.

11. Finisher nach einem der Ansprüche 1 bis 10, **dadurch gekennzeichnet, dass** die Bewegungsvorrichtung zum Bewegen der Ärmelfixiereinrichtung mittels einer Antriebsvorrichtung zum automatischen Positionieren der Ärmelfixiereinrichtung in einer vorbestimmten Kurzarm- bzw. Langarmposition antreibbar ist.

12. Finisher nach einem der Ansprüche 1 bis 11, **dadurch gekennzeichnet, dass** die Baueinheit um 90° verschwenkbar ist.

## Revendications

1. Finisseuse (1) munie d'un dispositif de fixation pour une pièce de vêtement et d'un dispositif (3, 4, 5) de blocage des manches, formant une unité modulaire (2), servant à tendre intérieurement des extrémités de manches longues ou de manches courtes, sélectivement, le dispositif de blocage des manches pouvant être déplacé, au moyen d'un dispositif de déplacement, de telle manière que des distances et positions angulaires optimales puissent être réglées pour le blocage de manches longues et pour le blocage de manches courtes, le dispositif de blocage des manches (3, 4, 5) possédant un premier dispositif de blocage (3, 4) destiné à bloquer des extrémités de manches longues et qui comprend un premier corps tendeur intérieur (3) et **caractérisée en ce que** le dispositif de blocage de manches (3, 4, 5) comprend un deuxième dispositif de blocage (3, 5) destiné à bloquer des extrémités de manches courtes et qui comprend un deuxième corps tendeur intérieur (5), les premier et deuxième corps tendeurs intérieurs (3, 5) pouvant se déplacer l'un par rapport à l'autre pour le blocage d'extrémités de manches courtes.

2. Finisseuse selon la revendication 1, **caractérisée en ce que** les premier et deuxième corps tendeurs intérieurs (3, 5) sont disposés sur une plaque de base (2) qui constitue une butée lors de l'enfilement des manches.

3. Finisseuse, en particulier selon la revendication 1 ou 2, **caractérisée en ce que** le premier dispositif de blocage (3, 4) comprend un corps tendeur intérieur (3) pour manchettes, qui possède une section transversale en forme de goutte d'eau et une épaisseur prédéterminée, ainsi que deux mâchoires de serrage (4a, 4b) qui peuvent être pressées contre les flancs latéraux (3a, 3b) du corps tendeur intérieur de manchettes (3) au moyen d'un dispositif de déplacement des mâchoires de serrage, pour serrer la manchette d'une manche longue.

4. Finisseuse selon la revendication 3, **caractérisée en ce que** les mâchoires de serrage (4a, 4b) peuvent être actionnées indépendamment l'une de l'autre.

5. Finisseuse selon une des revendications 3 ou 4, **caractérisée en ce que** les mâchoires de serrage (4a, 4b) sont capitonnées.

6. Finisseuse selon une des revendications 3 à 5, **caractérisée en ce que** le deuxième dispositif de blocage (3, 5) destiné à bloquer des extrémités de manches courtes comprend en outre au moins une des mâchoires de serrage (4a, 4b).

7. Finisseuse selon une des revendications 1 à 6, **caractérisée en ce que** le deuxième corps tendeur intérieur (5) est réalisé sous la forme d'une tige.

8. Finisseuse selon une des revendications 1 à 7, **caractérisée en ce que** le deuxième corps tendeur intérieur (5) renferme une demi-coquille pivotante (5b).

9. Finisseuse selon une des revendications 1 à 6, **caractérisée en ce que**, pour le deuxième corps tendeur intérieur (5), on peut utiliser dès corps de forme de différentes configurations.

10. Finisseuse selon une des revendications 8 ou 9, **caractérisée en ce que** la demi-coquille (5b) ou les corps de forme présentent des ouvertures pour laisser passer la vapeur.

11. Finisseuse selon une des revendications 1 à 10, **caractérisée en ce que** le dispositif de déplacement destiné à déplacer le dispositif de blocage de manches peut être entraîné au moyen d'un dispositif d'entraînement servant pour le positionnement automatique du dispositif de blocage des manches dans une position prédéterminée pour manches courtes ou pour manches longues.

12. Finisseuse selon une des revendications 1 à 11, **caractérisée en ce que** l'unité modulaire peut pivoter de 90°.

## Claims

1. Finisher (1) with a holding device for a garment and with a sleeve-fixing arrangement (3, 4, 5), forming a constructional unit (2), for internal clamping of alternatively long-sleeve or short-sleeve ends, the sleeve-fixing arrangement being movable by means of a movement device in such a manner that optimum distances and angular positions can be set in each case for long-sleeve or short-sleeve fixing, the sleeve-fixing arrangement (3, 4, 5) comprising a first fixing device (3, 4) for fixing long-sleeve ends with a first internal clamping body (3) and being **characterized in that** the sleeve-fixing arrangement (3, 4, 5) comprises a second fixing device (3, 5) for fixing short-sleeve ends with a second internal clamping body (5), the first and the second internal clamping bodies (3, 5) being movable relative to one another for fixing short-sleeve ends.

2. Finisher according to Claim 1, **characterized in that** the first and the second internal clamping bodies (3, 5) are arranged on a baseplate (2) which is designed to be a stop when the sleeves are put on.

3. Finisher, in particular according to Claim 1 or 2, **characterized in that** the first fixing device (3, 4) has an internal clamping body (3) for cuffs, with a drop-shaped cross section and a predetermined thickness and also two gripping jaws (4a, 4b) which can be pressed against the side flanks (3a, 3b) of the internal clamping body (3) for cuffs by means of a gripping-jaw movement device in order to grip the cuff of a long sleeve.

4. Finisher according to Claim 3, **characterized in that** the gripping jaws (4a, 4b) can be operated independently of one another.

5. Finisher according to one of Claims 3 or 4, **characterized in that** the gripping jaws (4a, 4b) are padded.

6. Finisher according to one of Claims 3 to 5, **characterized in that**, for fixing short-sleeve ends, the second fixing device (3, 5) furthermore includes at least one of the gripping jaws (4a, 4b).

7. Finisher according to one of Claims 1 to 6, **characterized in that** the second internal clamping body (5) is designed as a pin.

8. Finisher according to one of Claims 1 to 7, **characterized in that** the second internal clamping body (5) comprises a pivotable half-shell (5b).

9. Finisher according to one of Claims 1 to 6, **characterized in that** shaped bodies of different form can be used as the second internal clamping body (5).

10. Finisher according to Claim 8 or 9, **characterized in that** the half-shell (5b) or the shaped bodies have openings for steam passage.

11. Finisher according to one of Claims 1 to 10, **characterized in that** the movement device for moving the sleeve-fixing arrangement can be driven by means of a drive device for automatic positioning of the sleeve-fixing arrangement in a predetermined short-sleeve or long-sleeve position.

12. Finisher according to one of Claims 1 to 11, **characterized in that** the constructional unit can be pivoted by 90°.
